# EUROPÄISCHE PATENTSCHRIFT

(11) **EP 0 651 081 B1**
(45) Veröffentlichungstag und Bekanntmachung des Hinweises auf die Patenterteilung: **19.11.1997**
(21) Anmeldenummer: 94114691.2
(22) Anmeldetag: 19.09.1994
(51) Int. Cl.: D01H 1/38

(54) **Spindel für eine Spinnmaschine, insbesondere eine Ringspinnmaschine**
Spindle for a spinning machine, in particular for a ring spinning machine
Broche pour un métier à filer, en particulier pour un métier à filer à anneaux

(30) Priorität: 29.10.1993 DE 4337100
(43) Veröffentlichungstag der Anmeldung: 03.05.1995
(73) Patentinhaber: Zinser Textilmaschinen GmbH, D-73058 Ebersbach/Fils (DE)
(72) Erfinder: Mann, Peter, D-73079 Süssen (DE); Bothner, Jakob, D-73035 Göppingen (DE); Probst, Frieder, D-73054 Eislingen (DE)

(56) Entgegenhaltungen:
- DE-A- 2 461 621
- DE-U- 9 017 627
- PATENT ABSTRACTS OF JAPAN vol. 9, no. 134 (C-285) 8. Juni 1985 & JP-A-60 021 923 (TOYODA JIDO SHOKKI SEISAKUSHO KK)
- PATENT ABSTRACTS OF JAPAN vol. 5, no. 4 (C-38) 13. Januar 1981 & JP-A-55 132 722 (TOYODA JIDO SHOKKI SEISAKUSHO KK)

## Beschreibung

Die Erfindung bezieht sich auf eine Spindel für eine Spinnmaschine, insbesondere eine Ringspinnmaschine, mit einem mit einer Profilierung versehenen Unterwindebereich.

Aus der gattungsbildenden DE 90 17 627.8 U1 ist es bekannt, den Unterwindebereich einer Textilspindel mit einer achsparallel verlaufenden Riffelung zu versehen, deren erhabene Riffeln ein Gleiten der Unterwindewicklung in Umfangsrichtung der Spindel verhinden sollen. Nicht verhindert wird durch die Riffeln aber ein Verschieben der Unterwindewicklung in Achsrichtung der Spindel.

Es zählt bereits zum Stand der Technik, (JP Sho-60-21923 - Patent Abstracts of Japan vol. 9, no. 134 (C-285)) eine Kordelung des Unterwindebereichs und diese durch Walzen herzustellen. Dabei wird bisher die beispielsweise auch an Unterriemchen-Walzen eingesetzte Kordelung verwendet, bei welcher eine Kordelwalze pyramidenförmige Vertiefungen zwischen Graten aufweist. Die im Unterwindebereich einer Spindel erzeugte Kordelung besteht demgemäß aus pyramidenförmigen, durch Täler voneinander getrennten Spitzen.

Es hat sich nun in der Praxis herausgestellt, daß ein Faden, welcher auf den Unterwindebereich aufgewunden wird, sich bevorzugt in diese Täler einlegt, in denen er durch ein Trennwerkzeug, beispielsweise Frässchneiden, mittels dessen er zerstört werden soll, nicht oder nur unzureichend erreichbar ist.

Entsprechend liegt der vorliegenden Erfindung die Aufgabe zugrunde, einen Unterwindebereich einer Spindel für eine Spinnmaschine, insbesondere einer Ringspinnmaschine so zu gestalten, daß der auf den Unterwindebereich aufgewundene Faden besser vom Trennwerkzeug erreicht werden kann.

Diese Aufgabe wird erfindungsgemäß durch die Kennzeichnenden Merkmale des Anspruchs 1 gelöst. Hierdurch ergibt sich der Vorteil, daß der auf dem Unterwindebereich aufgewundene Faden immer auf diesen Wällen aufliegt. Hierbei können die Vertiefungen allseitig durch Wälle begrenzt sein, d.h. es liegen sich kreuzende Wälle vor. Alternativ besteht auch die Möglichkeit von im wesentlichen achsparallelen Vertiefungen.

Da vorteilhafterweise die Höhe der Wälle einheitlich ist, kann der Abstand des Trennwerkzeuges zum gekordelten Umfang auf die Krone dieser Wälle eingestellt werden. Damit wird der Faden dem Einwirkungsbereich des Trennwerkzeugs auf der Krone der Wälle dargeboten und kann dem Einwirkungsbereich dieses Werkzeuges nicht mehr ausweichen.

In weiterer Ausgestaltung der Erfindung können die Vertiefungen pyramidenförmig ausgebildet sein. Weiterhin kann die Kordelung durch Drehen oder Schleifen überarbeitet werden. Hierdurch wird erreicht, daß der Rundlauf, welcher beim Walzen fertigungsbedingt bisweilen ungenügend ist, eine Verbesserung erfährt und damit einen geringeren Einstellabstand zwischen beispielsweise den Frässchneiden des Trennwerkzeuges und dem Kordelungsumfang im Unterwindebereich der Spindel zuläßt. Weiterhin wird durch das Überdrehen oder Überschleifen bewirkt, daß die Wälle scharfe Kronenkanten erhalten, welche den aufliegenden Faden sicher halten, d.h. die wünschenswert wenigen Unterwindungen beim Kopswechsel gegen Abziehen sichern.

Die Erfindung wird nachfolgend anhand eines in der Zeichnung dargestellten Ausführungsbeispiels näher beschrieben. In der Zeichnung zeigen:
- Fig. 1: eine schematische Seitenansicht des Unterwindebereichs einer Spindel, teils gebrochen;
- Fig. 2: eine perspektivische Ansicht des mit Vertiefungen versehenen Unterwindebereichs in ebener Darstellung;
- Fig. 3: einen Schnitt gemäß der Linie III-III in Fig. 2;
- Fig. 4: einen Schnitt gemäß der Linie IV-IV in Fig. 2;
- Fig. 5: einen Teilschnitt durch den Unterwindebereich der Spindel mit aufliegendem Faden in Draufsicht.

In Fig. 1 ist schematisch in Seitenansicht eine Spindel 1 einer Spinnmaschine, insbesondere einer Ringspinnmaschine, dargestellt. Diese Spindel 1 ist mit einem Unterwindebereich 2 versehen, welcher in Form einer Kordelung 3 ausgebildet ist.

Auf der Spindel 1 ist ein Kops 4 aufgesteckt, von welchem ein Faden 5 über einen Bund 6 zum Unterwindebereich 2 läuft und dort in einigen Fadenlagen 7 aufgewunden ist. Mit Hilfe einer schematisch dargestellten Trennvorrichtung 8, welche in Pfeilrichtung gegen den Unterwindebereich 2 gedrückt wird, lassen sich die Fadenlagen 7 zerstören und fallen damit von Unterwindebereich 2 ab.

Aus Fig. 2 geht hervor, daß die Kordelung 3 des Unterwindebereichs 2 aus Vertiefungen 10 besteht, welche durch Wälle 11 mit ebenen Kronen 12 voneinander getrennt sind. Diese Vertiefungen können beliebige Form aufweisen, vorzugsweise sind sie jedoch pyramidenförmig ausgebildet.

Fig. 3 zeigt einen Schnitt gemäß der Linie III-III in Fig. 2. Wie ersichtlich, liegen die einzelnen Fäden 5 auf den ebenen Kronen 12 der Wälle 11 und können sich infolge dieser speziellen Konfiguration der Kordelung 3 des Unterwindebereichs 2 nicht in den Vertiefungen 10 einlagern.

Aus Fig. 4 geht die Form der Vertiefungen 10 im Schnitt vor. Diese Vertiefungen sind, wie vorstehend ausgeführt, durch Wälle 11 mit ebenen Kronen 12 voneinander getrennt. Hierbei ist die Höhe der Wälle 11 vorteilhafterweise einheitlich. Die Kordelung 3 kann durch Drehen oder Schleifen überarbeitet werden, woraus eine Verbesserung des Rundlaufs resultiert und damit das Trennwerkzeug 8 näher an den Umfang der Kordelung 3 im Unterwindebereich 2 herangefahren werden kann.

Fig. 5 läßt erkennen, daß analog Fig. 3 der Faden 5 im allgemeinen nur auf den ebenen Kronen 12 der Wälle 11 aufliegt und keine Möglichkeit besteht, sich in den Vertiefungen 10 einzulagern. Ein nicht näher dargestelltes Werkzeug zur Herstellung des Unterwindebereichs 2 mit Vertiefungen 10 besteht aus einer Kordelwalze mit pyramidenförmigen Spitzen, welche durch Gräben mit ebenen Grabensohlen voneinander getrennt sind. Durch diese Gestaltung der Kordelwalze mit pyramidenförmigen, durch Gräben mit ebenen Grabensohlen voneinander getrennten Spitzen wird die in Fig. 2 schematisch dargestellte Form der Kordelung 3 des Unterwindebereichs 2 erzeugt.

## Patentansprüche

1. Spindel für eine Spinnmaschine, insbesondere eine Ringspinnmaschine, mit einem mit Profilierung versehenen Unterwindebereich, dadurch gekennzeichnet, daß die Profilierung (3) aus in den Unterwindebereich (2) eingearbeiteten über ihren Umfang geschlossenen Vertiefungen (10) besteht, welche durch Wälle (11) mit ebenen, in einer gedachten, zur Achse der Spindel koachsialen Zylinderfläche liegenden Kronen (12) voneinander getrennt sind.

2. Spindel nach Anspruch 1, dadurch gekennzeichnet, daß die Vertiefungen (10) pyramidenförmig ausgebildet sind.

3. Spindel nach Anspruch 1 oder 2, dadurch gekennzeichnet, daß die Wälle (11) in sich kreuzenden Spiralen in der gedachten, zur Achse der Spindel koachsialen Zylinderfläche liegen.

4. Spindel nach einem der vorhergehenden Ansprüche, dadurch gekennzeichnet, daß die Profilierung (3) durch Drehen oder Schleifen überarbeitet ist.

5. Werkzeug zur Herstellung des Unterwindebereichs für eine Spindel nach einem der vorhergehenden Ansprüche, bestehend aus einer Rollwalze mit pyramidenförmigen Spitzen, welche durch Gräben mit ebenen Grabensohlen voneinander getrennt sind.

## Claims

1. Spindle for a spinning machine, especially a ring spinning machine, with an underwinding region provided with profiling, characterized in that the profiling (3) consists of recesses (10) which are worked into the underwinding region (2) and are closed over their circumference and which are separated from one another by banks (11) having flat crests (12) lying in an imaginary cylindrical surface coaxial relative to the axis of the spindle.

2. Spindle according to Claim 1, characterized in that the recesses (10) are of pyramidal design.

3. Spindle according to Claim 1 or 2, characterized in that the banks (11) lie in mutually intersecting spirals in the imaginary cylindrical surface coaxial relative to the axis of the spindle.

4. Spindle according to the preceding claims, characterized in that the profiling (3) is reworked by lathe-turning or grinding.

5. Tool for producing the underwinding region of a spindle according to one of the preceding claims, consisting of a rolling cylinder having pyramidal tips which are separated from one another by pits with flat pit bottoms.

## Revendications

1. Broche pour un métier à filer, notamment pour un métier continu à anneaux, avec une région d'enroulement inférieur pourvue d'un profilage, caractérisée en ce que le profilage (3) est constitué de renfoncements (10) fermés sur leur périphérie qui sont pratiqués dans la région d'enroulement inférieur (2), renfoncements qui sont séparés les uns des autres par des rehaussements (11) à couronnements plans (12) situés sur une surface cylindrique imaginaire coaxiale à l'axe de la broche.

2. Broche selon la revendication 1, caractérisée en ce que les renfoncements (10) sont réalisés de forme pyramidale.

3. Broche selon la revendication 1 ou 2, caractérisée en ce que les rehaussements (11) se trouvent dans des spirales qui se croisent sur la surface cylindrique imaginaire coaxiale à l'axe de la broche

4. Broche selon une des revendications précédentes, caractérisée en ce que le profilage (3) est retouché par tournage ou rectification.

5. Outil pour la réalisation de la région d'enroulement inférieur pour une broche selon une des revendications précédentes, constitué d'un cylindre de roulage à pointes pyramidales qui sont séparées les unes des autres par des fossés à fonds plans.
